# FASCICULE DE BREVET EUROPEEN

(11) **EP 1 450 012 B1**
(45) Date de publication et mention de la délivrance du brevet: **12.03.2008**
(21) Numéro de dépôt: 04300050.4
(22) Date de dépôt: 27.01.2004
(51) Int. Cl.: F01L 9/04, H01F 7/122

(54) **Actionneur électromécanique de soupape pour moteur à combustion interne et moteur à combustion interne muni d'un tel actionneur**
Elektromechanische Ventilbetätigungsvorrichtung für Brennkraftmaschine und Brennkraftmaschine mit dieser Ventilbetätigungsvorrichtung
Electromechanical valve actuator for internal combustion engine and internal combustion engine having this electromechanical valve actuator

(30) Priorité: 18.02.2003 FR 0301953
(43) Date de publication de la demande: 25.08.2004
(73) Titulaire: Peugeot Citroen Automobiles SA, 78943 Vélizy-Villacoublay Cedex (FR)
(72) Inventeur: Sedda, Emmanuel, 78700 Conflans Sainte Honorine (FR); Fageon, Christophe, 92120 Montrouge (FR); Guerin, Stéphane, 92250 La Garenne Colombes (FR); Yonnet, Jean-Paul, 38240 Meylan (FR)
(74) Mandataire: Grynwald, Albert

(56) Documents cités:
- EP-A- 0 422 228
- EP-A- 1 010 866
- EP-A- 1 174 595
- EP-A- 1 174 596
- EP-A- 1 264 969
- EP-A- 1 318 279
- DE-A- 3 500 530
- US-B1- 6 427 651
- PATENT ABSTRACTS OF JAPAN vol. 2002, no. 09, 4 septembre 2002 (2002-09-04) & JP 2002 130510 A (TOYOTA MOTOR CORP), 9 mai 2002 (2002-05-09)

## Description

La présente invention se rapporte à un actionneur électromécanique de soupape pour moteur à combustion interne et à un moteur à combustion interne muni d'un tel actionneur tels que connus du EP-A-1 174 595.

Un actionneur 100 électromécanique (figure 1) de soupape 110 comporte des moyens mécaniques, tels que des ressorts 102 et 104, et des moyens électromagnétiques, tels que des électroaimants 106 et 108, pour commander la position de la soupape 110 au moyen de signaux électriques.

A cet effet la queue de la soupape 110 est appliquée contre la tige 112 d'un plateau magnétique 114 situé entre les deux électroaimants 106 et 108.

Lorsqu'un courant circule dans la bobine 109 de l'électroaimant 108, ce dernier est activé et génère une action ou force magnétique qui attire le plateau magnétique 114 et maintient ce dernier à son contact.

Le déplacement simultané de la tige 112 permet alors au ressort 102 de placer la soupape 110 en position fermée, la tête de la soupape 110 venant contre son siège 111 et empêchant les échanges de gaz entre l'intérieur et l'extérieur du cylindre 117.

De façon analogue (non représentée), lorsqu'un courant circule dans la bobine 107 de l'électroaimant 106, l'électroaimant 108 étant désactivé, ce dernier est activé et attire le plateau 114 qui vient à son contact et déplace la tige 112, à l'aide du ressort 104, de telle sorte que cette tige 112 agit sur la soupape 110 et place cette dernière en position ouverte, la tête de la soupape étant éloignée de son siège 111 pour permettre, par exemple, une admission ou une injection de gaz dans le cylindre 117.

Lorsque l'actionneur électromécanique 100 fonctionne correctement, la soupape 110 alterne des positions ouvertes ou fermées fixes, dites commutées, avec des déplacements transitoires entre ces deux positions. Par la suite, on dénommera « état commuté » l'état d'une soupape ouverte ou fermée.

Les ressorts 102 et 104 forment, avec les éléments mobiles de l'actionneur 100, un dispositif oscillant caractérisé par un délai de commutation de la soupape.

Etant donné les raideurs k₁₀₂ et k₁₀₄ élevées des ressorts 102 et 104 et la masse m importante des éléments en déplacement (plateau 114, tige 112 et soupape 110), le délai de commutation est essentiellement fonction de ces raideurs k₁₀₂ et k₁₀₄ et de cette masse m. En considérant que les raideurs k₁₀₂ et k₁₀₄ sont égales à k, le délai Δt_{c} de commutation est sensiblement fixé par la racine carrée du rapport k/m.

En d'autres termes, le délai de commutation est peu sensible aux variations du courant circulant dans les bobines 107 et 106 des électroaimants.

Par ailleurs, l'actionneur 100 peut être muni d'aimants 118 (électroaimant 108) et 116 (électroaimant 106) destinés à réduire l'énergie nécessaire au maintien du plateau 114 dans une position commutée.

Par la suite, on dénomme électroaimant polarisé un tel électroaimant 106 ou 108 à aimant.

La présente invention résulte de la constatation que le délai de commutation optimal pour une soupape varie selon le fonctionnement du moteur.

Par exemple, dans le cas d'un moteur fonctionnant au ralenti, un délai de commutation élevé, utilisant une vitesse de commutation réduite obtenue au moyen de ressorts de faible raideur, réduirait les bruits d'impact du plateau contre l'électroaimant et l'usure de ces derniers. De fait, une telle diminution du bruit serait particulièrement avantageuse pour l'utilisateur d'un véhicule au ralenti puisque le bruit de fonctionnement du moteur est fortement perceptible lorsque le véhicule est à l'arrêt.

Inversement, au fur et à mesure que le régime du moteur augmente, il conviendrait de réduire le délai de commutation.

La présente invention résulte aussi de la constatation que l'utilisation d'un actionneur polarisé permet de contrôler un plateau magnétique avec une sensibilité accrue par rapport à un actionneur non polarisé, comme montré ci-dessus à l'aide de la figure 2.

Sur cette figure 2 sont représentées les forces F (axe des ordonnées 200, en Newton) exercées sur un plateau magnétique par un électroaimant polarisé désactivé (courbe 202) ou activé (courbe 204) et par un électroaimant non polarisé (courbe 206) en fonction de l'entrefer e (axe des abscisses 208, en mm) séparant chaque électroaimant du plateau qu'il commande.

On observe que la force F exercée par l'électroaimant non polarisé actif, c'est-à-dire alimenté par un courant (courbe 206) décroît rapidement en fonction de l'entrefer de telle sorte qu'à un entrefer de l'ordre de 2 mm cet effort est relativement faible.

A cet effet, il convient de rappeler que la force F exercée par un actionneur non polarisé est doublement non linéaire, à savoir proportionnelle au carré de l'intensité du courant alimentant l'électroaimant et inversement proportionnelle au carré de l'entrefer.

Inversement, dans le cas d'un électroaimant polarisé actif (courbe 204), la force exercée par cet actionneur décroît moins rapidement en fonction de l'entrefer de telle sorte que l'électroaimant agit encore sur le plateau avec un entrefer de l'ordre de 3 mm.

On remarque aussi que la variation de la force exercée par l'électroaimant polarisé, en fonction de l'entrefer, est plus linéaire que la variation de la force exercée par l'électroaimant non polarisé.

De plus, la réduction de la force exercée par l'électroaimant polarisé, pour un entrefer faible, diminue l'intensité de l'accélération subie par le plateau et donc sa vitesse d'impact contre le plateau, réduisant par conséquent le bruit généré par ce dernier.

Aussi, le contrôle de la force exercée sur le plateau est plus aisé avec un actionneur polarisé qu'avec un actionneur non polarisé.

Finalement, on observe qu'un électroaimant polarisé exerce une force sur un plateau (courbe 202) proche bien qu'il soit désactivé tandis qu'un électroaimant non polarisé n'exerce pas d'action en l'absence de courant d'alimentation.

C'est pourquoi, la présente invention concerne un procédé pour contrôler un actionneur électromécanique de soupape pour moteur à combustion interne comportant :
- un premier et un deuxième électroaimants polarisés, ces électroaimants incluant chacun un aimant,
- un plateau magnétique mobile positionné entre ce premier et ce deuxième électroaimant, ce plateau magnétique commutant entre une première position voisine du premier électroaimant et une deuxième position voisine du deuxième électroaimant,
- les délais de commutation entre ces positions étant déterminés selon l'état de fonctionnement du moteur,
- lorsque le plateau magnétique se déplace de la deuxième position vers la première position, le procédé comportant les étapes suivantes :

- alimenter le premier électroaimant avec un premier courant d'attraction variable, ce premier courant d'attraction variable augmentant progressivement jusqu'à sa valeur maximale d'intensité au cours de l'approche du plateau vers le premier électroaimant, ce premier courant d'attraction variable diminuant immédiatement après avoir atteint cette valeur maximale d'intensité, ce premier courant d'attraction diminuant lorsque le plateau est en contact avec le premier électroaimant, et
- alimenter le deuxième électroaimant avec un deuxième courant générant un champ magnétique opposé au champ magnétique de l'aimant de ce deuxième électroaimant dans le but de démagnétiser cet aimant, ce deuxième courant générant un champ magnétique d'une intensité plus petite ou égale à l'intensité du champ magnétique généré par cet aimant, le deuxième courant étant généré au moins jusqu'à ce que le plateau magnétique ait traversé la moitié de la distance séparant les deux électroaimants.

Ce mode de fonctionnement peut être mis en oeuvre grâce à la sensibilité et à la portée accrues de commande d'un actionneur polarisé, comme détaillé précédemment.

En effet, cette sensibilité et cette portée accrues permettent à l'électroaimant de capter le plateau à une distance relativement importante puis de modifier son action au fur et à mesure que le plateau se rapproche et que l'action de l'aimant intervient.

Dans une mise en oeuvre, on équipe chaque électroaimant d'un support en forme de E, l'aimant de chaque électroaimant étant situé à l'extrémité d'une des branches du support en vis-à-vis par rapport au plateau.

Dans une mise en oeuvre, les variations des courants sont relatives à une amplitude et/ou à une durée d'alimentation des courants.

Dans une mise en oeuvre, on considère le régime du moteur comme un paramètre de l'état de fonctionnement de ce moteur.

La présente invention se rapporte en outre à un moteur à combustion interne muni d'un actionneur comportant :
- un premier et un deuxième électroaimants polarisés, ces électroaimants incluant chacun un aimant, et
- un plateau magnétique mobile positionné entre ce premier et ce deuxième électroaimant, ce plateau magnétique commutant entre une première position voisine du premier électroaimant et une deuxième position voisine du deuxième électroaimant,
caractérisé en ce que dans ce moteur :
- on commande l'actionneur en mettant en oeuvre le procédé selon l'invention.

D'autres caractéristiques et avantages de l'invention apparaîtront avec la description effectuée ci-dessous, à titre d'exemple non limitatif, d'une réalisation de l'invention en référence aux figures ci-jointes sur lesquelles :
- la figure 1, déjà décrite, représente un actionneur polarisé connu,
- la figure 2, déjà décrite, représente les actions exercées par des électroaimants sur un plateau en fonction de l'entrefer existant entre ce plateau et ces électroaimants,
- les figures 3a, 3b, 3c, 4a, 4b et 4c représentent des mesures de commutations de soupape suivant un premier délai de commutation d'un actionneur,
- les figures 5a, 5b, 5c, 6a, 6b et 6c représentent des mesures de commutations de soupape suivant un deuxième délai de commutation de l'actionneur conforme à l'invention, et
- la figure 7 représente l'électroaimant utilisé pour effectuer les mesures des figures 3a, 3b, 3c, 4a, 4b, 4c, 5a, 5b, 5c, 6a, 6b et 6c.

Sur la figure 3a est représentée la position x (axe des ordonnées 300, en mm) d'un plateau magnétique situé entre un électroaimant haut et un électroaimant bas à aimants. La position x = 0 correspond à la position équidistante du plateau vis-à-vis des deux électroaimants.

Cette position est représentée en fonction du temps t (axe des abscisses 302, en ms) mesuré à partir d'une commande de commutation (t = 0).

Sur la figure 3b sont représentés les courants i_{b} et iₕ (axe des ordonnées 304, en Ampères) alimentant, respectivement, l'électroaimant bas et l'électroaimant haut de l'actionneur considéré, tandis que sur la figure 3c est représentée la vitesse v (axe des ordonnées 306, en m/s) du plateau magnétique.

On observe que la commutation d'une position basse x_{b} (figure 4a) à une position haute xₕ du plateau, correspondant à une ouverture de la soupape, nécessite une variation des courants i_{b} et iₕ.

De fait, dans un premier temps, le maintien du plateau dans la position basse est obtenu au moyen d'un courant i_{b} de maintien d'une valeur de l'ordre de 3,5 ampères.

Puis, le déplacement du plateau vers sa position haute est obtenu par une annulation de ce courant i_{b} (instant t₁), le plateau se déplaçant alors vers sa position haute sous l'effet des ressorts de l'actionneur électromécanique (x croissant).

Lors de son passage par la position équidistante entre les deux électroaimants (x = 0, instant t₂), la vitesse v du plateau est proche de son maximum puis diminue au fur et à mesure que le plateau se rapproche de l'électroaimant haut.

Lorsque le plateau est proche de l'électroaimant haut (instant t₃), un courant iₕ croissant alimente l'électroaimant haut de façon à attirer le plateau et à le maintenir stabilisé au contact de l'électroaimant haut.

Lorsque la commutation de la soupape est effectuée (x = xₕ, v = 0, instant t₄), le plateau est maintenu contre l'électroaimant haut par un courant iₕ de même intensité que le courant i_{b} maintenant la plaquette contre l'électroaimant bas.

Toutefois, selon d'autres variantes, la valeur du courant de maintien utilisé dans l'électroaimant haut peut différer de la valeur du courant de maintien utilisé dans l'électroaimant bas, notamment lorsque les électroaimants sont distincts.

Suivant une autre variante, les deux courants de maintien sont nuls de telle sorte qu'aucune consommation électrique n'est requise pour maintenir une soupape.

Sur les figures 4a, 4b et 4c est représentée le passage d'une position haute à une position basse du plateau suivant des délais de commutation du même ordre de grandeur que précédemment décrits, étant donné que le plateau effectue une commutation inverse.

Il convient de signaler que les délais de commutation varient en fonction du dimensionnement de l'actionneur, et notamment des masses en déplacement et de la raideur des ressorts.

Par ailleurs, une telle augmentation de la durée de commutation peut être accrue en utilisant des ressorts de faible raideur, par exemple lorsque la masse du plateau est aussi limitée.

En effet, l'utilisation de ressorts de faible raideur limite l'intensité de la force exercée par ces derniers sur le plateau, diminuant par conséquent la vitesse de déplacement du plateau et le délai de commutation.

Par la suite, des commutations de soupape selon un délai long, telles que représentés à l'aide des figures 3a, 3b, 3c, 4a, 4b et 4c, sont dénommées commutations ralenties.

Sur la figure 5a est représentée la position x du plateau contrôlant la soupape, précédemment utilisée pour décrire une commutation ralentie. Toutefois, sur cette figure 5a, cette soupape est contrôlée suivant une commutation accélérée, le délai de commutation étant réduit par rapport au délai long précédemment utilisé.

Pour cela, lorsque le plateau est commuté d'une position basse à une position haute, le courant i_{b} (figure 6b) circulant dans la bobine basse est inversé (instant t"₁) et augmenté de façon à démagnétiser l'aimant pour accélérer la séparation du plateau de l'électroaimant bas en annulant, totalement ou partiellement, l'effort exercé par cet aimant sur le plateau.

En d'autres termes, en générant un champ magnétique inverse au champ de l'aimant, on peut diminuer ou annuler l'attraction exercée par l'électroaimant sur le plateau.

Cette action permet au plateau d'atteindre plus rapidement une vitesse plus élevée de commutation par rapport à la commutation ralentie décrite à l'aide des figures 3a, 3b et 3c.

Sur les figures 6a, 6b et 6c est représentée une commutation accélérée d'une position haute à une position basse.

Ainsi, pour déplacer le plateau d'une position haute xₕ à une position basse x_{b}, comme représenté à la figure 6a, on inverse le sens du courant iₕ (figure 6b) circulant dans l'électroaimant haut de façon à démagnétiser l'aimant et à accélérer la séparation du plateau vis-à-vis de l'électroaimant haut.

De fait, la vitesse maximale atteinte par le plateau (vₘₐₓ, figure 6c) est supérieure à la situation équivalente décrite à la figure 4c.

Il convient de signaler que, en fonction du délai de commutation désiré, le champ magnétique inverse généré par l'électroaimant est d'une intensité et d'une durée définies.

De fait, plus l'intensité de ce champ est élevée, et plus le champ magnétique de l'aimant est réduit.

Comme précédemment mentionné, les variations de temps de commutation peuvent être d'autant plus importantes que les ressorts sont de faible raideur.

Il convient aussi de signaler que les variations du temps de commutation peuvent être obtenues en modifiant un ou plusieurs paramètres, tels que l'amplitude ou les durées d'application, du courant d'alimentation d'une bobine.

Pour cela, on peut utiliser un électroaimant 700 (figure 7) dont le support 702, en forme de E, est muni d'un aimant 704 à l'extrémité d'une de ses branches, dans cet exemple la branche centrale.

L'aimant 704 étant en vis-à-vis par rapport au plateau 706 qu'il contrôle, les fuites sont réduites et l'action de l'aimant sur le plateau 706 est accru.

Par ailleurs, le champ de l'aimant, de l'ordre de 1,2 tesla pour un aimant néodyne-fer-bore, est plus faible que le champ nécessaire pour saturer le plateau 706 constitué d'un matériau ferromagnétique.

Dès lors, on peut utiliser un plateau de section Sp inférieur à la section S du circuit magnétique, formé par les branches du support 702, jusqu'à ce qu'on atteigne le seuil de saturation du plateau.

Dans cet exemple, on obtient alors une réduction de la section du plateau d'un coefficient 1,6, ce qui permet de réduire la masse du plateau et, par conséquent, la raideur des ressorts, augmentant ainsi le contrôle exercé sur la mobilité du plateau par le courant circulant dans la bobine 708 de l'électroaimant.

L'invention est susceptible de nombreuses variantes. Ainsi, lorsque le plateau est situé entre deux électroaimants, ces deux électroaimants peuvent comprendre des moyens pour modifier le temps de commutation du plateau tels que précédemment décrits.

## Revendications

1. - Procédé pour contrôler un actionneur (100) électromécanique de soupape pour moteur à combustion interne comportant :
- un premier (106) et un deuxième (108) électroaimants polarisés, ces électroaimants (106, 108) incluant chacun un aimant (116, 118),
- un plateau (114) magnétique mobile positionné entre ce premier et ce deuxième électroaimant (106, 108), ce plateau (114) magnétique commutant entre une première position voisine du premier électroaimant (106) et une deuxième position voisine du deuxième électroaimant (108),
- les délais de commutation entre ces positions étant déterminés selon l'état de fonctionnement du moteur,
- lorsque le plateau (114) magnétique se déplace de la deuxième position vers la première position, le procédé comportant les étapes suivantes :
- alimenter le premier électroaimant (106) avec un premier courant (ib) d'attraction variable, ce premier courant (ib) d'attraction variable augmentant progressivement jusqu'à sa valeur maximale d'intensité au cours de l'approche du plateau (114) vers le premier électroaimant (106), ce premier courant (ib) d'attraction variable diminuant immédiatement après avoir atteint cette valeur maximale d'intensité, ce premier courant (ib) d'attraction diminuant lorsque le plateau (114) est en contact avec le premier électroaimant (106), et
- alimenter le deuxième électroaimant (108) avec un deuxième courant (ih) générant un champ magnétique opposé au champ magnétique de l'aimant de ce deuxième électroaimant (108) dans le but de démagnétiser cet aimant, ce deuxième courant (ih) générant un champ magnétique d'une intensité plus petite ou égale à l'intensité du champ magnétique généré par cet aimant, le deuxième courant (ih) étant généré au moins jusqu'à ce que le plateau (114) magnétique ait traversé la moitié de la distance séparant les deux électroaimants (106, 108).

2. - Procédé selon la revendication 1, **caractérisé en ce qu'**il comporte l'étape d'équiper chaque électroaimant (106, 108) d'un support en forme de E, l'aimant (709) de chaque électroaimant (700) étant situé à l'extrémité d'une des branches du support en vis-à-vis par rapport au plateau (114).

3. - Procédé selon la revendication 1 ou 2, **caractérisé en ce que** les variations des courants (ib, ih) sont relatives à une amplitude et/ou à une durée d'alimentation des courants.

4. - Procédé selon l'une des revendications 1 à 3, **caractérisé en ce qu'**il comprend l'étape de considérer le régime du moteur comme un paramètre de l'état de fonctionnement de ce moteur.

5. - Moteur à combustion interne muni d'un actionneur comportant :
- un premier (106) et un deuxième (108) électroaimants polarisés, ces électroaimants (106, 108) incluant chacun un aimant (116, 118), et
- un plateau (114) magnétique mobile positionné entre ce premier et ce deuxième électroaimant (106, 108), ce plateau (114) magnétique commutant entre une première position voisine du premier électroaimant(106) et une deuxième position voisine du deuxième électroaimant (108),
**caractérisé en ce que** dans ce moteur :
- on commande l'actionneur en mettant en oeuvre le procédé selon l'une des revendications 1 à 4.

## Claims

1. - Process for controlling a valve electromechanical actuator (100) for an internal combustion engine, comprising:
- a first (106) and second (108) polarized electromagnet, these electromagnets (106 and 108) each including a magnet (116 and 118),
- a moveable magnetic plate (114) positioned between this first and second electromagnet (106 and 108), this magnetic plate (114) changing over between a first position close to the first electromagnet (106) and a second position close to the second electromagnet (108),
- the changeover periods between these positions being determined in accordance with the state of the engine's operation,
- when the magnetic plate (114) moves from the second position to the first position, the process comprising the following stages:
- supplying the first electromagnet (106) with a first variable attraction current (ib), this first variable attraction current (ib) progressively increasing up to its maximum intensity value during the approach of the plate (114) to the first electromagnet (106), this first variable attraction current (ib) decreasing immediately after having reached this maximum intensity value, this first attraction current (ib) decreasing when the plate (114) is in contact with the first electromagnet (106) and
- supplying the second electromagnet (108) with a second current (ih) generating a magnetic field opposed to the magnetic field of the magnet of this second electromagnet (108) with the aim of demagnetising this magnet, this second current (ih) generating a magnetic field of an intensity smaller than or equal to the intensity of the magnetic field generated by this magnet, the second current (ih) being generated at least until the magnetic plate (114) has travelled half the distance separating the two electromagnets (106 and 108).

2. - Process according to Claim 1, **characterized in that** it comprises the stage of equipping each electromagnet (106 and 108) with an E-shaped support, the magnet (709) of each electromagnet (700) being situated at the end of one of the branches of the support, facing the plate (114).

3. - Process according to Claim 1 or 2, **characterized in that** the variations of the currents (ib and ih) are relative to an amplitude and/or duration of supply of the currents.

4. - Process according to any one of Claims 1 to 3, **characterized in that** it comprises the stage of considering the engine speed a parameter of the state of this engine's operation.

5. - Internal combustion engine provided with an actuator comprising:
- a first (106) and second (108) polarized electromagnet, these electromagnets (106 and 108) each including a magnet (116 and 118) and
- a moveable magnetic plate (114) positioned between this first and second electromagnet (106 and 108), this magnetic plate (114) changing over between a first position close to the first electromagnet (106) and a second position close to the second electromagnet (108),
**characterized in that**, in this engine:
- the actuator is controlled by using the process according to any one of Claims 1 to 4.

## Patentansprüche

1. Verfahren zur Steuerung einer elektromechanischen Ventilbetätigungsvorrichtung (100) für eine Brennkraftmaschine aufweisend:
- einen ersten (106) und einen zweiten (108) polarisierten Elektromagneten, die jeder einen Magneten (116, 118) umfassen,
- einen beweglichen magnetischen Teller (114), der zwischen dem ersten und dem zweiten Elektromagneten (106, 108) angeordnet ist, und der beweglich ist zwischen einer ersten Position benachbart dem ersten Elektromagneten (106) und einer zweiten Position benachbart dem zweiten Elektromagneten (108),
- die Zeitspanne der Umschaltung zwischen diesen Positionen bestimmt sich in Abhängigkeit vom Betriebszustand der Brennkraftmaschine,
- das Verfahren weist die folgenden Schritte auf, wenn sich der magnetische Teller (114) aus der zweiten Position in die erste Position bewegt:
- Versorgen des ersten Elektromagneten (106) mit einem ersten Strom (ib) von variabler Anziehung, der progressiv ansteigt bis zu seinem Wert maximaler Intensität während der Annäherung des Tellers (114) an den ersten Elektromagneten (106), wobei der erste Strom (ib)sofort abnimmt, wenn er diesen Wert maximaler Intensität erreicht hat, und der abnimmt, wenn der Teller (114) im Kontakt mit dem ersten Elektromagneten (106) ist, und
- Versorgen des zweiten Elektromagneten (106) mit einem zweiten Strom (ih), der ein magnetisches Feld entgegengesetzt zum Magnetfeld des Magneten des zweiten Elektromagneten erzeugt, mit dem Ziel, diesen Magneten zu entmagnetisieren, wobei dieser zweite Strom (ih) ein Magnetfeld einer Intensität kleiner oder gleich der Intensität des Magnetfelds dieses Magneten erzeugt, und wobei der zweite Strom (ih) mindestens bis der magnetische Teller (114) die Hälfte des Abstandes zwischen den beiden Elektromagneten (106, 108) durchlaufen hat erzeugt wird.

2. Verfahren nach Anspruch 1, **dadurch gekennzeichnet, dass** das Verfahren den Schritt der Ausrüstung jedes Elektromagneten (106, 108) mit einem E-förmigen Träger aufweist, wobei der Magnet (709) jedes Elektromagneten (700) am Ende eines der Zweige des Trägers gegenüber dem Teller (114) angeordnet ist.

3. Verfahren nach Anspruch 1 oder 2, **dadurch gekennzeichnet, dass** die Veränderung der Ströme (ib, ih) eine Veränderung in Bezug auf die Amplitude und/oder die Dauer der Versorgung der Ströme ist.

4. Verfahren nach einem der Ansprüche 1 bis 3, **dadurch gekennzeichnet, dass** das Verfahren den Schritt der Berücksichtigung der Drehzahl der Brennkraftmaschine als Parameter des Betriebszustands der Brennkraftmaschine aufweist.

5. Brennkraftmaschine mit einer Betätigungsvorrichtung, die aufweist:
- einen ersten (106) und einen zweiten (108) polarisierten Elektromagneten, die jeder einen Magneten (116, 118) umfassen, und
- einen beweglichen magnetischen Teller (114), der zwischen dem ersten und dem zweiten Elektromagneten (106, 108) angeordnet ist, und der beweglich ist zwischen einer ersten, dem ersten Elektromagneten benachbarten Position und einer zweiten, dem zweiten Elektromagneten benachbarten Position,
**dadurch gekennzeichnet, dass** die Betätigungsvorrichtung durch Ausführung des Verfahrens nach einem der Ansprüche 1 bis 4 gesteuert wird.
